# EUROPÄISCHE PATENTSCHRIFT

(11) **EP 1 249 185 B1**
(45) Veröffentlichungstag und Bekanntmachung des Hinweises auf die Patenterteilung: **08.06.2005**
(21) Anmeldenummer: 01121597.7
(22) Anmeldetag: 11.09.2001
(51) Int. Cl.: A43B 23/17

(54) **Schutzschuh, Sicherheitsschuh bzw.-stiefel, mit einer Zehenschutzkappe**
Protective shoe, safety shoe or boot, provided with protective toe cap
Chaussure de sécurité, chaussure ou botte protectrice, pourvue d'un embout protecteur

(30) Priorität: 11.04.2001 DE 20106351 U
(43) Veröffentlichungstag der Anmeldung: 16.10.2002
(73) Patentinhaber: Uvex Arbeitsschutz GmbH, 90766 Fürth (DE)
(72) Erfinder: Herrmann, Herbert, 86736 Auhausen (DE)
(74) Vertreter: Schneck, Herbert, Dipl.-Phys., Dr.

(56) Entgegenhaltungen:
- WO-A-99/15042
- DE-C- 497 454
- DE-U- 20 018 977
- FR-A- 2 525 443

## Beschreibung

Die Erfindung richtet sich auf einen Schutzschuh, Sicherheitsschuh bzw. -stiefel mit einer Zehenkappe aus Kunststoff, insbesondere einen Arbeitsschutzschuh, gemäß dem Oberbegriff des Patentanspruchs. Ein solcher Schuh ist bekannt aus FR-A-2 525 443.

Die Zehenkappen für derartige Schuhe wurden herkömmlicherweise aus Stahl gefertigt. Mit diesem Material läßt sich zwar eine hohe Festigkeit erreichen, jedoch ist das Gewicht relativ hoch und die gute Wärmeleitfähigkeit fördert ein Kälteempfinden im Zehenbereich beim Tragen des Schuhs.

Man hat deshalb zur Vermeidung dieser Nachteile und zur Erzielung einer kostengünstigen Herstellbarkeit Zehenkappen aus Kunststoff entwickelt, wie sie beispielsweise in WO 98/48999 beschrieben werden.

Zur Erzielung einer hinreichenden Festigkeit, wie sie von den Normen gefordert wird, z.B. einer Stoßfestigkeit von mindestens 200 J und einer Widerstandsfähigkeit von 15 KN, wurden herkömmlicherweise verwendete Kunststoffe mit Glasfasern oder anderen Materialien verstärkt.

Hiervon ausgehend liegt der Erfindung die Aufgabe zugrunde, insbesondere Arbeitsschutzschuhe mit einer Zehenkappe aus Kunststoff so weiterzuentwickeln, daß bei kostengünstiger Herstellbarkeit ein die Normanforderungen übersteigendes hohes Maß an Sicherheit bei großem Tragekomfort erzielt wird.

Diese Aufgabe wird erfindungsgemäß gelöst gemäß dem kennzeichnenden Teil des Patentanspruchs.

Eine derartige Zehenkappe ermöglicht es, seitlich des Verstärkungssteges eines anatomische Ausformung für die große Zehe auszubilden, die einen erheblichen Tragekomfort bietet. Es ist zwar an sich bekannt (vgl. FR-A-2 525 443), Kunststoffzehenkappen asymmetrisch derart auszubilden, daß sie im Bereich der großen Zehe eine größere Ausdehnung in Längsrichtung aufweisen als im Bereich der kleinen Zehe. Demgegenüber trägt die vorgesehene anatomische Ausformung für die große Zehe allein dem Umstand Rechnung, daß diese Zehe nicht nur länger, sondern auch breiter ist als die anderen Zehen.

Weiterhin ist zur Erhöhung der Festigkeit vorgesehen sein, daß wenigstens längs des Mittelbereiches der Unterkante der Zehenkappe ein Verstärkungssteg verläuft.

Als optimales Kunststoffmaterial für die Zehenkappe wird ein PC/PBT-Blend verwendet.

Nachfolgend wird die Erfindung anhand eines bevorzugten Ausführungsbeispiels in Verbindung mit der Zeichnung näher erläutert. Dabei zeigen:
- Fig. 1: eine perspektivische Ansicht der Zehenkappe eines erfindungsgemäßen Schuhs von innen und
- Fig. 2: eine Draufsicht auf die Zehenkappe.

Eine in der Zeichnung dargestellte Zehenkappe 1 ist aus Kunststoff einstückig gespritzt. Sie besteht aus einem PC/PBT-Blend.

Die dargestellte Zehenkappe 1 ist für den linken Fuß bestimmt, weshalb in an sich bekannter Weise die Form asymmetrisch derart gestaltet ist, daß die Zehenkappe 1 im Bereich rechts der Mittel-Längs-Ebene 2 weiter nach vorne steht. Dabei ist im Rahmen der Erfindung vorgesehen, daß die anatomische Anpassung sich nicht auf diese an sich bekannte Ausgestaltung beschränkt, sondern daß darüber hinaus der Bereich der großen Zehe nach vorne vorspringend eine anatomische Ausformung 3 aufweist, wie dies in Fig. 2 erkennbar ist.

Im Bereich der Unterkante 4 verläuft in der Ebene der Schuhsohle ein Ansatz 5, wobei sich oberhalb der Unterkante 4 ein Verstärkungssteg 6 horizontal erstreckt, der im Bereich der Mittel-Längs-Ebene 2 in einen mittigen vertikalen Verstärkungssteg 7 mündet.

Dieser Verstärkungssteg 7 ermöglicht die Erzielung einer die Normanforderungen übersteigenden Stoß- und Druckfestigkeit. Beispielsweise wurde für die Druckfestigkeit 15 KN eine Resthöhe von 21 mm nach zwei Tagen RD-Lagerung ermittelt. Gleichzeitig wird beiderseits des Steges Material gespart, was sowohl eine Reduzierung der Materialkosten als auch des Endgewichts ermöglicht. Zudem ist die Realisierung der anatomischen Ausformung 3 für die große Zehe möglich, die den Tragekomfort wesentlich erhöht.

## Patentansprüche

1. Schutzschuh, Sicherheitsschuh bzw. -stiefel mit einer Zehenkappe (1) aus Kunststoff, insbesondere Arbeitsschutzschuh, wobei die Zehenkappe (1) an der Innenseite im Bereich der Mittel-Längs-Ebene (2) einen Verstärkungssteg aufweist und aus Kunststoff einstückig gespritzt ist, **dadurch gekennzeichnet, dass** seitlich des Verstärkungssteges (7) eine anatomische, über die Grundkontur der Zehenkappe (1) vorspringende Ausformung (3) für die große Zehe ausgebildet ist, wobei die so gebildete Zehenkappe (1) aus PC-PBT-Blend besteht.

2. Schutzschuh, Sicherheitsschuh bzw. -stiefel nach Anspruch 1, **dadurch gekennzeichnet, daß** längs wenigstens des Mittelbereiches der Unterkante (4) der Zehenkappe (1) ein Verstärkungssteg (6) verläuft.

## Claims

1. Protective shoe, safety shoe and boot, respectively, comprising a toe cap (1) consisting of plastic, in particular industrial protective shoe, wherein the toe cap (19) has a reinforcement bridge in the area of the central longitudinal plane (2) and is injection moulded out of plastic in one piece, **characterized in that** an anatomic bulging (3), projecting beyond the basic outline of the toe cap (1), is formed for the big toe laterally of the reinforcement bridge (7), wherein the thus shaped toe cap (1) consists of a PC-PBT blend.

2. Protective shoe, safety shoe and boot, respectively, according to claim 1, **characterized in that** along at least the central area of the lower edge (4) of the toe cap (1) there is a reinforcement bridge (6).

## Revendications

1. Chaussure de sécurité, chaussure et/ou botte protectrice comprenant un embout (1) en matière plastique, en particulier chaussure de sécurité de travail, l'embout (1) comprenant sur le côté intérieur dans la zone du plan longitudinal médian (2) une nervure de renfort et étant injecté en une seule pièce à partir d'une matière plastique, **caractérisée en ce qu'**à côté de la nervure de renfort (7) est conçue une forme anatomique (3) pour le gros orteil dépassant du contour de base de l'embout (1), l'embout (1) ainsi conçu étant constitué d'un mélange de PC et de PBT.

2. Chaussure de sécurité, chaussure et/ou botte protectrice selon la revendication 1, **caractérisée en ce qu'**une nervure de renfort (6) s'étend le long au moins de la zone centrale de l'arête inférieure (4) de l'embout (1).
